# EUROPÄISCHE PATENTSCHRIFT

(11) **EP 0 402 815 B1**
(45) Veröffentlichungstag und Bekanntmachung des Hinweises auf die Patenterteilung: **23.11.1994**
(21) Anmeldenummer: 90110972.8
(22) Anmeldetag: 10.06.1990
(51) Int. Cl.: E04H 3/12

(54) **Tribüne mit Geländer**
Platform with railings
Tribune avec garde-fou

(30) Priorität: 12.06.1989 DE 3919141
(43) Veröffentlichungstag der Anmeldung: 19.12.1990
(73) Patentinhaber: Langer, Ruth, geb. Layher, D-74363 Güglingen (DE)
(72) Erfinder: Langer, Ruth, geb. Layher, D-74363 Güglingen (DE)
(74) Vertreter: Utermann, Gerd, Dipl.-Ing.

(56) Entgegenhaltungen:
- DE-U- 8 707 755
- FR-A- 2 314 315
- FR-A- 2 585 752
- GB-A- 1 489 411
- US-A- 4 102 087

## Beschreibung

Die Erfindung betrifft eine
Tribüne mit Tragkonstruktion, bei welcher folgende Merkmale vorgesehen sind: senkrechte Stiele und Wangenteile; an diesen in einem vertikalen Rasterabstand horizontal liegende Lochscheiben für das Aufstecken von Anschlußköpfen mit Keilbefestigung; an der Tragkonstruktion abgestützte Laufböden; an der Tragkonstruktion abgestützte Geländerteile an wenigstens einer Seite der Tribüne; für die Abstutzung von Geländerelementen getrennte, neben den Stielen angeordnete Geländertragmittel.

Tribünen mit Tragkonstruktionen, mit Laufböden und Geländern sind in vielen Ausführungen bekannt. Dabei werden die Geländerteile zumeist mit individuell vorgesehenen Laschen und Schrauben mit der Tragkonstruktion und untereinander verbunden. Das verursacht beträchtlichen Aufwand mit Handarbeit bei Montage und Demontage. Vor allem ist bei der Überwachung des Aufbaus und bei der Abnahme zur Feststellung, ob die Tribüne den Sicherheitsbedürfnissen und Sicherheitsforderungen entspricht, nur mit großem Aufwand festzustellen, ob die Geländer auch hinreichend befestigt sind.

In der Gerüstbautechnik ist es üblich, Einsteckverbindungen zu wählen, die eingehängt und ineinander gesteckt und in geeigneter Weise mit Keilen oder dgl. gesichert werden. Solche Steck- und Keilbefestigungstechniken sind bei Geländern von Tribünen bisher nicht üblich oder zumindest nicht konsequent eingesetzt worden.

Zum technologischen Hintergrund der Erfindung wurden die im Folgenden behandelten Druckschriften ermittelt.

Aus DE-U-87 07 755 ist eine Aufstiegseinrichtung für Gerüste mit wenigstens einer Treppe bekannt, bei der das Gerüst mit Gerüststielen aufgebaut ist, die im Rasterabstand Lochscheiben aufweisen, über die die Anschlußköpfe von weiteren Gerüstelementen gesteckt und an denen diese mit Hilfe von Keilen festgelegt werden. Die Aufstiegseinrichtung ist für hohe Grüste und nicht für Tribünen ausgestaltet, denn große Tribünen haben integrierte Treppen für sehr viele Menschen, während diese Treppen zum Aufsteigen weniger Menschen auf kleiner Grundfläche konzipiert sind. Die Geländer der Treppe und sonstige Geländer sind in der Regel mit Endhaken ausgestattet, die in Geländereinhängekästchen eingesteckt und darin mit den Geländereinhängekästchen eigenen Keilen festgeklemmt werden. Andere Horizontalstäbe sind mit Anschlußköpfen und diese sowie die Löcher in den Lochscheiben durchgreifenden Keilen befestigt und so gelegt, daß sie auch als Geländer wirken können. Die hier verwendeten Geländer sind jedoch für Großtribünenanlagen nicht geeignet. Lotrechte Stäbe zum tragen von Horizontalstäben mit Geländerfunktion sind entweder die Stile des Gerüstes selbst oder völlig gleiche, nicht ganz bis zum Boden reichende Stilstäbe, die wegen eines Überhanges schräg abgestützt sind jedoch nicht die Bauart und Gestaltung haben wie Geländerträger im Sinne der Erfindung.

Aus DE-U-80 11 262 ist ein vorgefertigtes Schutzgeländer für das Baugewerbe bekannt, bei dem Haltesäulen die horizontalen Geländerbretter in üblicher Art tragen. Zur Befestigung der Haltesäulen an einer Bausteinmauer sind Ankereisen vorgesehen, welche die Mauer durchgreifen und beidseitig vorstehende, mit Öffnungen versehene Enden aufweisen, in welche Keile eingeführt werden, welche ihrerseits sich an einer Auflage an der Mauerinnenseite abstützen. Auch diese Geländerbefestigung ist für die Schnellmontage von Tribünen ungeeignet und mit ihrem Befestigungsmechanismus nicht übertragbar ausgebildet.

Aus DE-A-35 11 985 ist ein zerlegbares Stufenpodest, insbesondere eine Treppe für höhenverstellbare Bühnenpodeste bekannt, bei dem Geländerpfosten mit seitlich überstehenden Hakenlaschen versehen sind, die in mehrere, nach oben offene, an der Treppentragstruktur befestigte Haken eingreifen. Bei diesen besteht die Gefahr des Abhebens nach oben, wenn nicht besondere Sicherungsmaßnahmen vorgesehen sind. Die Lösung ist deshalb für von sehr vielen Menschen benutzte Tribünen kaum geeignet und benötigt auch spezielle Befestigungselemente, die nicht dem einheitlichen Befestigungssystem einer großen Tragwerkskonstruktion, beispielsweise mit Lochscheiben-Anschlußköpfen und Keilen entsprechen.

Aus DE-U-77 14 056 ist eine Vorrichtung zum Verbinden eines Holmes mit einem Hohlprofil bekannt, bei dem die schrägen Treppenholme stirnseitig überstehende Laschen aufweisen, die durch Öffnungen in den vertikalen Hohlprofilpfosten gesteckt werden. Sie haben quer verlaufende Zapfen. Geschlitze Keile werden über die Laschen und zwischen die Zapfen und die Innenwände der Holme eingeschlagen. Solche für einmalige Geländerbefestigung sinnvolle Verbindungen sind für Tribünen wegen der Schwierigkeiten bei der Demontage ungeeignet. Sie sind auch mit den Anschlußköpfen für Lochscheiben und von unten loszuschlagenden Keilen nicht vergleichbar.

Aus DE-A-14 09 400 ist eine Tribüne oder ein ähnlicher räumlicher Bau bekannt, bei dem unter anderem auch Geländerpfosten gezeigt sind. Diese haben horizontal auswärts ragende Laschen und Bügel, die auf Zapfen und über nach oben offene abgekantete Blechränder von Tragelementen gesteckt und gehängt werden. Die Abhubsicherung kann allenfalls mit den Sitzbänken erfolgen. Es sind spezielle, für die Geländerpfosten ausgebildete Halteelemente vorgesehen, die nicht einem einheitlichen, schnell zu montierenden und demontierenden Befestigungssystem, wie einer Lochscheibe mit Anschlußkopf zum Aufstecken und zum Durchschlagen und Zurückschlagen von Heilen entsprechen.

Aus DE-A-35 19 718 ist eine Tribüne bekannt, bei deren Beschreibung dem dargestellten Geländer und seiner Befestigung keine besondere Aufmerksamkeit gewidmet ist, weil die Schrift andere neue Merkmale behandelt. Sie zeigt jedoch in Fig.1 neben den Stielen mit Lochscheiben auf der obersten Ebene ruhend abgestützte Geländertragmittel, die in nicht klar erkennbarer Weise an den hinteren Stielen bzw darauf aufsteckbaren Rohrstücken mit Abstandsflanschen befestigt sind . Im übrigen sind viele Merkmale von Tribünen behandelt, die auch zur Darstellung von Tribünen gehören, an denen Geländerträger nach der Erfindung vorzusehen sind.

Der Erfindung liegt die Aufgabe zugrunde, für Tribünen, inbesondere für Großtribünenanlagen Geländer-Trag- und -Verbindungs-Systeme verfügbar zu machen, die schnell und einfach montiert und demontiert werden können, bei denen man evtl. Schieflagen oder Unvollständigkeiten in der Befestigung leicht erkennt und die zudem bei geringstmöglichem Aufwand große Stabilität auch der Geländer und ihrer Geländerträger ermöglichen.

Erfindungsgemäß sind ferner
folgende Merkmale vorgesehen:
- die Geländertragmittel sind als Geländerträger ausgebildet und
- haben die Form von vertikalen Pfosten, vorzugsweise mit Rechteckrohr-Querschnitt;
- die Geländerträger haben für die Befestigung an der Tragkonstruktion im geringsten Abstand von zwei Lochscheiben liegende, nach derselben Seite nach innen weisende Anschlußköpfe mit Keilen oder
- die Geländerträger haben für die Befestigung an der Tragkonstruktion im Bereich ihres unteren Endes jeweils einen zur Lage einer Lochscheibe an der Tragkonstruktion passend liegenden, nach innen weisenden Anschlußkopf mit Keil und darüber in einer zu dem oberen Ende des zugehörigen, vertikal verlaufenden Rohrstückes eines Wangenteiles passenden Lage einen nach innen ragenden Arm mit einem von oben in das Ende des Rohrstückes passenden Einhängezapfen;
- für die Einhängung der Geländer-Gitterelemente ist an den Geländerträgern jeweils im Bereich ihrer oberen Enden wenigstens eine in der Geländerebene liegende, nach oben offene Einhängetasche vorgesehen, in welche an den seitlichen Endbereichen der Geländer-Gitterelemente passend liegende, nach unten ragende Geländer-Haltehaken einhängbar sind, und
- darunter ist im Bereich des Geländers jeweils wenigstens eine den Lochdimensionen der Lochscheiben entsprechende, seitlich horizontal herrausragende Lochlasche vorgesehen, auf die ein am Geländer-Gitterelement angeordneter, zu den Lochlaschen passender Anschlußkopf steckbar und mit Keil befestigbar ist.

Gemäß der Erfindung werden zur leichten sowie sicheren Montage und Demontage von Tribünen mit Geländern, für die Befestigung der Geländertragmittel an der Tragkonstruktion nicht im Grundbefestigungskonzept anderesartige Befestigungshilfsmittel eingesetzt, sondern solche von denen schon Teile vorhanden sind bzw. in das Grundkonzept passen, vor allem Lochscheiben und horizontal aufsteckbare Anschlußköpfe mit Heilsicherung; zumal es sich bei den Tribünen um solche handelt, welche in der Gerüstbautechnik bekannte und bei vielen Ausleihern in großer Umfang vorhandene Tragsysteme benutzen und für die Verbindung von Tragwerksteilen auf den Stielen befestigte Lochscheiben und auf diese horzontal steckbare Anschlußköpfe haben, welche mit durch Schlitze in den Anschlußköpfen und Löchern in den Lochscheiben gesteckt Keilen verbunden und gesichert werden. Diese Verbindungsmittel werden also auch für die Befestigung der Geländer-Gitterelemente mit Geländerträgern da vorgesehen, wo sie mindestens sinnvoll und/oder notwendig sind. Diese Anschlußköpfe lassen sich leicht aufstecken und die entsprechenden Elemente sind beim Durchstecken des Keiles, selbst wenn dieser nicht einwandfrei eingeschlagen ist, soweit gesichert, daß ein Aushängen nicht möglich ist und Verschiebungen sich nicht auf den Zusammenhalt des ganzen Systems auswirken. Bei der Kontrolle kann man schnell durch Sicht und Anfassen am Keil feststellen, ob die Verbindung überhaupt eingehängt ist und ob sie ggf. durch feste Lage des Keiles auch den an sich vorgesehenen Befestigungsbedingungen genügt. Die Geländermontage und -kontrolle ist dadurch vereinfacht und die Benutzung wesentlich sicherer gestaltet worden. Das ist im Hinblick auf die große Zahl von Besuchern bei vielen Veranstaltungen, insbesondere Sportveranstaltungen von besonderer Wichtigkeit. Bei dieser Art der Befestigung kann man nun je nach den Gegebenheiten entweder mit zwei Keilköpfen und Lochscheiben oder zugehörigen Lochlaschen jeden Geländerträger befestigen oder man kann, sofern es die Gegebenheiten zulassen, die zweite Befestigung je Element durch Einhängen in eine nach oben offene Ausnehmung und Sichern der Verbindung durch den auch in der Höhe nicht verschiebbaren Anschlußkopf auf Lochscheibe erreichen. Sie vereinfachen durch das Einhängen die Montage beträchtlich und sind durch das Einschwenken um den eingehängten Haken besonders gut zu handhaben. Auch lassen sich die Elemente der Einhängeverbindung etwas preiswerter herstellen als die Anschlußköpfe mit Heilen. So können auch diesbezüglich nicht nur Einsparungen bei der Montage, sondern auch bei der Herstellung erreicht werden. Eine weitere vorteilhafte Geländergestaltung nach der Erfindung sieht gemäß Anspruch 2 vor, daß die Geländer-Gitterelemente von Rahmen mit Vertikalstäben gebildet sind, wobei die unteren Holme der horizontalen Lage der Laufböden parallel liegend und ggf. getreppt folgen, während die oberen Rahmenholme bzw. Handlauf-Holme in länger horizontal verlaufenden Rangbereichen horizontal, in Steigungsbereichen der Steigung folgend geradlinig schräg verlaufen.

Ein Ausführungsbeispiel einer Geländerkonstruktion mit verschiedenen Befestigungsvarianten wird nachfolgend anhand der Zeichnungen erläutert:
Es zeigen:
- Fig. 1: Die Schrägansicht einer Tribüne mit Geländer;
- Fig. 2: die Schrägansicht auf eine obere Innenecke einer Iribüne im Bereich der obersten Ränge mit den zugehörigen Geländern und ihren Geländerträgern;
- Fig. 3: die teilweise schematisierte Seitenansicht auf drei Geländerträger mit dazwischen liegenden Geländer-Gitterelementen, wobei die Positionierung darstellt, wie die Teile miteinander zu verbinden sind;
- Fig. 4: eine schematisierte Queransicht eines Geländerträgers in der Zuordnungsposition zu dem Tribünenteil im Bereich einer Wange;
- Fig. 5: einen Horizontalschnitt durch den Geländerträger mit Lochlaschen durch den Geländerträger nach Fig. 4 längs der Linie 5-5;
- Fig. 6: einen Horizontalschnitt durch den Geländerträger längs der Linie 6-6 in Fig. 4 durch zwei Einhängetaschen;
- Fig. 7: eine der Fig. 4 entsprechende Darstellung eines anderen Geländerträgers in einer unter 45° versetzen Darstellung zu der Wange, in die sein Zapfen eingehängt und unter der sein Anschlußkopf befestigt wird.

Die Tribüne 50 hat eine Tragkonstruktion 51, auf der die Laufböden 52 der einzelnen Ränge 53.1 bis 53.n abgestützt sind. Der seitliche Rand 54 ist mit einem Seitengeländer 55 und der oberste Rang 53.n ist an seinem hinteren Rand 57 mit einem Rückengeländer 58 versehen.
Die Tragkonstruktion 51 ist mit Fußstücken 60, Tribünen-Anfangsstücken 61, Anfangswangen 62 für den untersten Rang 53.1, Wangenteilen 63 für zweiten bis vierten Rang, Wangenteilen 64 für höhere Ränge mit geringer oder mittlerer Steigung, Wangenteilen 65 für höhere Ränge mit größerer Steigung und Wangenteilen 66 für jeweils zwei Ränge mit niederer oder mittlerer oder großer Steigung aufgebaut. Diese Wangenteile stützen sich auf Stielen 67 ab, die aus Gerüstmaterial von üblichen Gerüsten gebildet sind. Diese Stiele 67 haben im Abstand HR1 voneinander angeordnete Lochscheiben 70. Die Tribünen-Anfangsstücke 61 bzw. die Stiele 67 werden jeweils auf die Fußstücke 60 in bekannter Weise aufgesteckt und stützen sich mit ihren unteren Enden auf den Muttern 71 der Fußstücke 60 ab. Diese können zum Höhenausgleich benutzt werden. Die Stiele 67 können bei größeren Höhen aus mehreren Teilen zusammengesteckt werden. Für die Aussteifung der Stiele 67 untereinander sind Horizontalriegel 73, Diagonalstäbe 74 und Aussteifungsrahmen 75 vorgesehen. Diese haben jeweils an ihren Anschlußenden die aus der allgemeinen Gerüstbautechnik bekannten Anschlußköpfe 80, welche horizontale Schlitze aufweisen, mittels deren sie über die Lochscheiben 70 gesteckt werden. Durch Keilschlitze in den Anschlußköpfen 80 steckbare Keile 76 dienen der jeweiligen festen Verbindung in bekannter Weise.

Die Aussteifungsrahmen 75 sind jeweils mit mindestens zwei Diagonalstäben 77.1 und 77.2 bzw. weiteren mit entsprechenden Dezimalziffern bezeichneten Diagonalstäben ausgerüstet. Sie haben Horizontalstäbe 78.1 und 78.2 sowie seitlich liegende Vertikalstäbe 79.1 und 79.2 und in jeder Ecke einen Anschlußkopf 80. Durch diese zwischen den Stielen 67 in etwa schachbrettmusterartig, jedoch räumlich entsprechend verteilt angeordneten Aussteifungsrahmen 75 kann auch eine große Tribüne 50 mit Sicherheit winkelrecht und lotrecht besonders günstig und schnell aufgebaut werden. Dort, wo keine Aussteifungsrahmen 75 sinnvoll erscheinen, sind einfache Diagonalstäbe 74 angeordnet. Die Anordnung dieser Aussteifungsrahmen 75 und Diagonalstäbe 74 ergibt sich schematisch aus der Darstellung in Fig. 1, wobei unter den obersten drei Rängen in dem aufgebrochenen Bereich Teile des Raumwerkes dargestellt sind, während unter den übrigen Rängen die räumlich liegenden Elemente der Übersichtlichkeit halber weggelassen sind und nur die den Begrenzungsebenen der schematischen Zeichnung zugehörigen Aussteifungsrahmen 75 bzw. Horizontalriegel 73 und Diagonalstäbe 74 dargestellt sind.

Wegen der großen auftretenden senkrechten Kräfte in den Stielen 67 muß aus Sicherheitsgründen auch mit großen Horizontalkräften an den Fußstücken 60 gerechnet werden. Deshalb sind diese in besonderer Weise mit Sicherungseinrichtungen in Form von Vertikalplatten mit Zapfen gestaltet und haben jeweils zwei unter rechten Winkeln zueinander angreifende, in der Länge einstellbare Schräg-Streben 85.

Die Seitengeländer 55 und die Rückengeländer 58 sind mit Geländer-Gitterelementen 111 und 112 und Geländerträgern 110 gebildet. Die Geländerträger 110.1 sind mit Anschlußköpfen 80 an Lochscheiben 70 der Tragkonstruktion 51 befestigt. Die Geländer-Gitterelemente 111 und 112 sind mit Geländer-Haltehaken 115 und Anschlußköpfen 80 an entsprechenden Einhängetaschen 123 bzw. Lochlaschen 125 der Geländerträger 110 befestigt. Die unteren Rahmenbegrenzungen, nämlich die Unter-Holmteile 116 der Seitengeländer 55 bzw Geländer-Gitterelemente 111 und die Unterholme 117 der Rückengeländer 58 bzw. der zugehörigen Geländer-Gitterelemente 112 folgen jeweils den horizontalen Bereichen der Laufböden 52 auf den verschiedenen Rängen 53.1 bis 53.n während die oberen Handlauf-Holme 118 der Geländer-Gitterelemente 111.2 und 112 in größeren Horizontalbereichen horizontal, in den Steigungsbereichen jedoch - wie aus Fig. 1 und 2 gut ersichtlich - geradlinig der Steigung entsprechend verlaufen.

Die Fig. 2 zeigt die Laufböden 52 der obersten vier Ränge im Auschnitt und Geländerträger 110, und zwar zwei Geländerträger 110.2, die in hier nicht dargestellter Weise mit Anschlußköpfen in ihren unteren Bereichen an den Lochscheiben 70 der vertikalen Stiele 67 bzw. der Wangenelemente befestigt sind, wie es sich aus Fig. 4 ergibt, und einen Geländerträger 110.3 für die Befestigung des Rückengeländers hinter dem obersten Rang. Die seitlichen, vertikalen Endstäbe 114.1 und 114.2 der seitlichen Geländer- Gitterelemente 111.1 und 111.2 haben im Bereich der oberen Enden der Geländerträger 110 in der Geländerebene liegende, in Richtung auf die Geländerträger 110 auskragende, nach unten reichende Geländer-Haltehaken 115 und in einem Abstand dazu nach unten versetzt Anschlußköpfe 80, die jeweils in geringem Abstand oberhalb der Laufböden 52 liegen und mit ihrem Schlitz in Richtung auf den Geländerträger 110 weisen. Die Geländerträger 110 haben für die Geländer-Haltehaken 115 im Bereich ihres oberen Endes 121 jeweils gegenüberliegend nach oben offene Einhängetaschen 123, deren Einzelheiten sich aus den Fig. 6 ergeben. In diese sind die Geländer-Haltehaken 115 von oben eingehängt. Passend zur Lage der Anschlußköpfe 80 sind in der Geländerebene liegende, von den Geländerträgern 110 seitlich abstehende Lochlaschen 125 vorgesehen, deren Einzelheiten sich aus den Fig. 5 ergeben. Auf diese sind die Anschlußköpfe 80 nach dem Einhängen der Geländer-Haltehaken 115 und Absenken der Geländer-Gitterelemente 111 bzw. 112 aufgesteckt und mittels der durchsteckbaren Keile 76 gesichert. Die Verbindungen an allen drei dargestellten Geländerträger 110 sind in völlig gleicher Gestaltung ausgeführt. Als hintere Eckstäbe werden zwei dicht nebeneinander, jedoch in Ebenen mit einer Drehung von 90° zueinander liegende Geländerträger 110.2 und 110.3 mit den entsprechenden Einhängeeinrichtungen verwendet. So entfallen besondere Eckgeländerträger und es ergibt sich trotzdem in der hinteren Ecke eine hinreichend steife und auch für das Anlehnen einer großen Zahl von Besuchern geeignete Abstützungen für die Seitengeländer 55 und die Rückengeländer 58.

Die Rückengeländer 58 sind von Geländer-Gitterelementen 112 mit horizontalen oberen Handlauf-Holmen 118 und Unterholmen 117 gebildet und haben an ihren vertikalen, seitlichen Endstäben 114.3 gleiche Geländer-Haltehaken 115 und Anschlußköpfen 80 mit Keilen 76 in der entsprechenden, jedoch auf ihren beiden Seiten gleichen Höhenlage wie die anderen Geländer-Gitterelemente 111. Das Rückengeländer 58 kann mit gleichen Geländerträgern 110 befestigt werden wie die oberen seitlichen Geländer-Gitterelemente 111; nur liegen die Lochlaschen 125 auf beiden Seiten der Geländerträger 110.3 in gleicher Höhenlage.

Die Geländerträger 110 bzw. 110.1 bis 110.3 sind - wie aus den Fig. 5 und 6 ersichtlich - jeweils von einem den eigentlichen Pfosten bildenden Rechteckrohr 126 gebildet, welcher einen, quer zur Geländerebene orientierten langgestreckten Querschnitt aufweist, um die großen Biegekräfte beim Anlehnen aufzunehmen.

Zur Befestigung der Lochlaschen 125 und der Einhängetaschen 123 sind Quadrat-Profilstücke 127 in der aus den Fig. 4 und 7 ersichtlichen Höhenlage und Länge an die Pfosten angeschweißt. Die unteren Quadratrohr-Abschnitte tragen auf beiden Seiten - wie aus Fig. 3 ersichtlich - bei einzelnen Geländerstützen 110.1 und 110.2 höhenversetzt angeordnete Lochlaschen 125. Die im Bereich der oberen Enden 121 der Geländerträger 110 nach innen reichend angebrachten Quadrat-Rohrstücke 127.2 tragen in die Geländerebene seitlich hineinragende U-förmig gebogene und mit ihren Stirnenden angeschweißte Blechstreifen, die die nach oben offenen Einhängetaschen 123 bilden, in die die Geländer-Haltehaken 115 von oben einhängbar sind, während auf die Lochlaschen 125 nach Anheben der Keile 76 die Anschlußköpfe 80 aufsteckbar sind.

Wie Fig. 4 veranschaulicht, werden die Geländerträger 110 mit zwei im Abstand HR1 liegenden Anschlußköpfen 80 auf zwei Lochscheiben 70 von der Seite aufgesteckt. Die eine Lochscheibe 70 ist an einem Rohrstück 40.2 eines Wangenteiles dicht unter dem Laufboden 52 befestigt, während die andere Lochscheibe 70 zu einem Stiel 67 gehört. Dieser hat im weiteren Abstand HR1 eine weitere Lochscheibe 70. Auf die untere Lochscheibe 70 ist auch ein Anschlußkopf 80 eines Aussteifungsrahmens 75 aufgesteckt, wie es in Fig. 4 zur Veranschaulichung der relativen Lage der verschiedenen Bauteile zeigt.

Bei der Ausführungsform des Geländerträgers 110.1 nach Fig. 7 ist nur ein unterer Anschlußkopf 80 vorgesehen, während unmittelbar unter der Lochlasche 125 ein nach innen auskragender Arm 130 mit einem nach unten ragenden Einhängezapfen 131 angeschweißt ist. Der Zapfen 131 wird in die obere Öffnung 132 eines Rohrstückes 40.1 eines Wangenteiles 63, und zwar in das vorn liegende Rohrstück eingesteckt, weil bei der geringen Höhe der Tribüne an dieser Stelle kein ausreichender Platz für zwei Lochscheiben vorhanden ist, andererseits die Wangenteile jedoch in dem Raster entsprechenden Abständen vertikale Rohrstücke aufweisen, die oben offen sind.

Zusammengefaßt Kann die Erfindung auch wie folgt beschrieben weiden :
Die Tribüne hat Geländer-Gitterelemente (111.1, 111.2), die an Geländerträgern (110.1, 110.2) gehalten sind. Dazu haben die vertikalen Endstäbe (114.1, 114.2) der Geländer-Gitterelemente (111.1, 111.2) Geländer-Haltehaken (115) und Anschlußköpfe (80) mit Keilen (76). Die Geländer-Haltehaken (115) werden in Einhängetaschen (123) von Geländerträgern (110.1, 110.2) eingehängt. Die Anschlußköpfe (80) werden auf Lochlaschen (125), welche seitlich von den Geländerträgern (110.1, 110.2) abstehen, aufgesteckt und mit Keilen (76) gesichert.

Die Geländerträger (110.1, 110.2) haben zum Teil zwei Anschlußköpfe (80), mittels deren sie an Lochscheiben der Tragkonstruktion der Tribüne befestigt werden. Sie können auch einen abstehenden Arm (130) mit einem nach unten ragenden Einhängezapfen (131) haben, mittels dessen sie in eine von oben zugängliche Öffnung der Tragkonstruktion eingehängt sind. Die zweite Befestigung erfolgt dann mit einem Anschlußkopf (80) an einer Lochscheibe.

| Bezugszeichenliste: | | | |
|---|---|---|---|
| 50 | Tribüne | 110 | Geländerträger |
| 51 | Tragkonstruktion | 110.1 | " |
| 52 | Laufboden | 110.2 | " |
| 53 | Rang | 110.3 | " |
| 53.1 bis 53.n | Ränge | 111 | Geländer-Gitterelement |
| | | 111.1 | " |
| | | 111.2 | " |
| 54 | seitlicher Rand | 111.n | " |
| 55 | Seitengeländer | 112 | Geländer-Gitterelement |
| 57 | hinterer Rand | 114.1 | vertikaler Endstab |
| 58 | Rückengeländer | 114.2 | vertikaler Endstab |
| 60 | Fußstück | 114.3 | vertikaler Endstab |
| 61 | Tribünen-Anfangsstück | 115 | Geländer-Haltehaken |
| 62 | Anfangswange | 116 | Unter-Holmteil |
| 63 | Wangenteil | 117 | Unterholm |
| 64 | " | 118 | Handlauf-Holm |
| 65 | " | 120 | Anschlußkopf |
| 66 | " | 121 | oberes Ende von 110 |
| 67 | Stiel | 123 | Einhängetasche |
| 70 | Lochscheibe | 125 | Lochlasche |
| 71 | Mutter | 126 | Rechteckrohr |
| 73 | Horizontalriegel | 127 | Quadrat-Profilstück |
| 74 | Diagonalstab | 127.2 | Quadrat-Rohrstück |
| 75 | Aussteifungsrahmen | 130 | Arm |
| 76 | Keil | 131 | Einhängezapfen |
| 77.1 | Diagonalstab | 132 | Öffnung von 40.1 |
| 77.2 | " | | |
| 78.1 | Horizontalstab | 40.1 | Rohrstück |
| 78.2 | " | 40.2 | " |
| 79.1 | Vertikalstab | | |
| 79.2 | " | | |
| 80 | Anschlußkopf | | |
| 85 | Schräg-Strebe | | |
| 110 | Geländerträger | | |
| HR1 | Abstand | | |

## Patentansprüche

1. Tribüne (50) mit Tragkonstruktion (51), bei welcher folgende Merkmale vorgesehen sind:
- senkrechte Stiele (67) und Wangenteile;
- an diesen in einem vertikalen Rasterabstand (HR1) horizontal liegende Lochscheiben (70) für das Aufstecken von Anschlußköpfen (80) mit Keilbefestigung;
- an der Tragkonstruktion (51)abgestützte Laufböden(52);
- an der Tragkonstruktion (51) abgestützte Geländerteile an wenigstens einer Seite der Tribüne;
- für die Abstützung von Geländerelementen getrennte, neben den Stielen (67) angeordnete Geländertragmittel,
gekennzeichnet durch folgende Merkmale:
- die Geländertragmittel sind als Geländerträger (110, 110.1 bis 110.3) ausgebildet und
- haben die Form von vertikalen Pfosten, vorzugsweise mit Rechteckrohr-Querschnitt;
- die Geländerträger (110.2, 110.3) haben für die Befestigung an der Tragkonstruktion (51) im geringsten Abstand (HR1) von zwei Lochscheiben (70) liegende, nach derselben Seite nach innen weisende Anschlußköpfe (80) mit Keilen (76) oder
- die Geländerträger (110.1)haben für die Befestigung an der Tragkonstruktion (51) im Bereich ihres unteren Endes jeweils einen zur Lage einer Lochscheibe (70) an der Tragkonstruktion (51) passend liegenden, nach innen weisenden Anschlußkopf (80) mit Keil (76) und darüber in einer zu dem oberen Ende des zugehörigen, vertikal verlaufenden Rohrstückes (40.1) eines Wangenteiles passenden Lage einen nach innen ragenden Arm (130) mit einem von oben in das Ende des Rohrstückes (40.1) passenden Einhängezapfen (131);
- für die Einhängung der Geländer-Gitterelemente (111, 111.1 bis 111.n) ist an den Geländerträgern (110, 110.1 bis 110.3) jeweils im Bereich ihrer oberen Enden (121) wenigstens eine in der Geländerebene liegende, nach oben offene Einhängetasche (123) vorgesehen, in welche an den seitlichen Endbereichen (Endstäbe 114.1 bis 114.3) der Geländer-Gitterelemente (111, 111.1 bis 111.n) passend liegende, nach unten ragende Geländer-Haltehaken (115) einhängbar sind, und
- darunter ist im Bereich des Geländers (110) jeweils wenigstens eine den Lochdimensionen der Lochscheiben (70) entsprechende, seitlich horizontal herrausragende Lochlasche (125) vorgesehen, auf die ein am Geländer-Gitterelement (111, 111.1 bis 111.n) angeordneter, zu den Lochlaschen (125) passender Anschlußkopf (80) steckbar und mit Keil (76) befestigbar ist.

2. Tribüne nach Anspruch 1,
**dadurch gekennzeichnet,**
daß die Geländer-Gitterelemente (111, 111.1 bis 111.n) von Rahmen mit Vertikalstäben gebildet sind, wobei die unteren Holme der horizontalen Lage der Laufböden (52) parallel liegend und ggf. getreppt folgen, während die oberen Rahmenholme bzw. Handlauf-Holme (118) in länger horizontal verlaufenden Rangbereichen horizontal, in Steigungsbereichen der Steigung folgend geradlinig schräg verlaufen.

## Claims

1. Stand (50) comprising a support structure (51), providing the following features:
- vertical poles (67) and bridge board sections;
- thereto adjacent perforated dics (70), positioned horizontally at a vertical raster distance (HR1), for pushing on wedge-mounted connecting heads (80);
- floors (52) supported against the support structure (51);
- railing sections, which are supported against the support structure (51), on at least one side of the stand;
- railing support means for the support of the railing elements, arranged separately and along the poles (67),
**characterised by** the following features:
- the railing support means are designed as railing supports (110, 110.1 to 110.3) and
- are in the form of vertical posts, preferably of rectagular tube cross-section;
- the railing supports (110.2, 110.3) have connecting heads (80) with wedges (76) for attachment to the support structure (51), which are located at the shortest distance (HR1) from two perforated discs (70) and inwardly oriented to the same side, or
- the railing supports (110.1) have, for the purpose of attachment to the support structure (51), in the area of their bottom end a respective inwardly oriented connecting head (80 with wedge (76), which is suitably placed on the support structure (51) relative to the position of a perforated disc (70), and thereabove suitably placed relative to the upper end of the correlating vertically oriented pipe section (40.1) of a bridge board section an inwardly projecting arm (130) comprising a suspension pin (131) which fits from the top into the end of the tubular element (40.1);
- for suspension of the railing bars (111, 111.1 to 111.n), at least one upwardly open suspension socket (123), which is positioned in the railing plane is provided on the railing supports (110, 110.1 to 110.3) in the respective region of their top ends (121), into which downwardly oriented railing suspension hooks (115) can be suspended which are suitably positioned on the lateral end regions (end rods 114.1 to 114.3) of the railing bars (111, 111.1 to 111.n), and
- therebelow and in the area of the railing (110) is mounted at least one laterally horizontally protruding perforated tongue (125) which corresponds with the hole dimensions of the perforated discs (70) and onto which is pushed a connecting head (80) which is arranged on the railing bar element (111, 111.1 to 111.n) and secured by a wedge (76) and which fits to the perforated tongue (125).

2. Stand according to claim 1,
**characterised in that**
the railing bar elements (111, 111.1 to 111.n) are formed by frames with vertical rods, and that the lower bars follow in the horizontal positioning of the floors (52) in parallel or, if appropriate, in steps, whilst the top frame bars or handrail bars (118) respectively in longer horizontally extending ranges extend horizontally, in climbing areas following the incline in a straight slanted line.

## Revendications

1. Tribune (50) comportant une ossature de support (51) et présentant les caractéristiques suivantes:
- des poteaux verticaux (67) et des parties de face latérale;
- sur celles-ci, disposés horizontalement selon un espacement vertical de valeur modulaire (HR1), des disques perforés (70) destinés à l'emmanchement de têtes de raccordement (80) avec une fixation par coin;
- des planchers de circulation (52) s'appuyant sur l'ossature de support (51);
- des parties de garde-corps s'appuyant sur l'ossature de support (51) sur au moins un côté de la tribune;
- des moyens de soutien de garde-corps séparés, disposés à côté des poteaux (67) et destinés à soutenir des éléments de garde-corps,
caractérisée par les particularités suivantes:
- les moyens de soutien de garde-corps sont réalisés en tant que supports de garde-corps (110, 110.1 à 110.3), et
- présentent la forme de poteaux verticaux, de préférence à section droite de tube rectangulaire;
- les supports de garde-corps (110.2, 110.3) possèdent, pour la fixation sur l'ossature de support (51), des têtes de raccordement (80) à coins (76), dirigées vers le même côté vers l'intérieur, et disposées selon l'espacement le plus faible (HR1) de deux disques perforés (70), ou
- les supports de garde-corps (110.1) possèdent chacun, pour la fixation sur l'ossature de support (51), dans la zone de son extrémité inférieure, une tête de raccordement (80) à coin (76), dirigé vers l'intérieur et situé de manière à correspondre à la position d'un disque perforé (70) sur l'ossature de support (51), et au-dessus de cette tête de raccordement, dans une position adaptée à l'extrémité supérieure de la pièce tubulaire verticale (40.1) correspondante d'une partie de face latérale, un bras (130) faisant saillie vers l'intérieur et comportant un tenon d'accrochage (131) adapté à s'engager par le haut, dans l'extrémité de la pièce tubulaire (40.1);
- pour l'accrochage des éléments de treillis de garde-corps (111, 111.1 à 111.n), sur chacun des supports de garde-corps (110, 110.1 à 110.3), dans la zone de leurs extrémités supérieures (121), est prévue au moins une cavité d'accrochage (123) ouverte vers le haut, située dans le plan du garde-corps, et dans laquelle peuvent être accrochés des crochets de support de garde-corps (115) dirigés vers le bas et situés de manière adaptée sur les zones d'extrémité latérale (barres d'extrémité 114.1 à 114.3) des éléments de treillis de garde-corps (111, 111.1 à 111.n), et
- en-dessous, dans la zone de chaque garde-corps (110), est prévue au moins une éclisse perforée (125) faisant saillie latéralement à l'horizontale, correspondant aux dimensions de perforation des disques perforés (70), et sur lesquelles peut être emmanchée une tête de raccordement (80) et y être fixée par un coin (76), cette tête de raccordement étant disposée sur l'élément de treillis de garde-corps (111, 111.1 à 111.n) et adaptée aux éclisses perforées (125).

2. Tribune selon la revendication 1, caractérisée en ce que les éléments de treillis de garde-corps (111, 111.1 à 111.n) sont constitués de cadres à barres verticales, et les longerons inférieurs suivent parallèlement, et le cas échéant en gradins, la position horizontale des planchers de circulation (52), tandis que les longerons de cadre supérieurs ou longerons de main courante (118) s'étendent horizontalement dans les zones de rangées d'étendue horizontale plus longue , et de manière rectiligne inclinée en suivant la pente de hauteur de gradin, dans les zones en pente.
